# EUROPÄISCHE PATENTSCHRIFT

(11) **EP 3 877 064 B1**
(45) Veröffentlichungstag und Bekanntmachung des Hinweises auf die Patenterteilung: **04.03.2026**
(21) Anmeldenummer: 19769440.9
(22) Anmeldetag: 12.09.2019
(51) Int. Cl.: A63C 17/04, A63C 17/00, A63C 17/01, A63C 17/06, A63C 17/12, A63C 17/14, A63C 17/22, A63C 17/26

(54) **ROLLBRETT**
SKATEBOARD
PLANCHE À ROULETTES

(30) Priorität: 11.10.2018 DE 202018105819 U
(43) Veröffentlichungstag der Anmeldung: 15.09.2021
(73) Patentinhaber: Basar, Sait, 50935 Köln (DE)
(72) Erfinder: Basar, Volkan, 68163 Mannheim (DE)
(74) Vertreter: Lippert Stachow Patentanwälte Rechtsanwälte
(86) Internationale Anmeldenummer: PCT/EP2019/074423
(87) Internationale Veröffentlichungsnummer: WO 2020/074208

(56) Entgegenhaltungen:
- EP-A2- 1 097 733
- WO-A1-00/27488
- WO-A1-2016/005953
- WO-A2-03/045511
- DE-A1- 102015 101 652
- US-A- 3 389 922
- US-A1- 2016 107 070

## Beschreibung

Die Erfindung betrifft ein Rollbrett mit einem länglichen Trittbrett, an dem vorderen und hinteren Ende des Trittbretts vorgesehenen, im Wesentlichen starren Auslegern sowie an den Auslegern angeordneten, mit Laufrollen versehenen Achsen, die lenkbar an dem Trittbrett befestigt sind, wobei durch seitliche Gewichtsverlagerung durch die auf dem Trittbrett stehende Person eine Lenkbewegung auf die Achsen übertragbar ist.

Bekannte Rollbretter der genannten Art sind unter der Kategorie "Skateboard" bekannt. Bei Skateboards weisen die am vorderen und hinteren Ende vorgesehenen Achsen jeweils zwei seitliche Rollen auf, auf welchen man sich stehend durch Abstoßen vom Untergrund mit einem Bein oder mittels einer besonderen Technik des abwechselnden Drucks beider Füße zu den Außenseiten des Skateboards durch Gewichtsverlagerung fortbewegen kann.

Aus der DE 20 2010 010 576 U1 ist beispielsweise ein Skateboard bekannt, welches aufgrund seiner Materialbeschaffenheit und Formgebung der Standfläche gezielt genutzt werden kann, um eine Verformbarkeit zu ermöglichen, welche bei Gewichtsverlagerung direkt zu einer Lenkbewegung der an der Standfläche befestigten Radachsen führt. Die Lenkmöglichkeit ist bei dieser Konstruktion allerdings stark eingeschränkt.

Aus der DE 10 2010 034 908 A1 ist ein weiteres Skateboard bekannt, welches bereits eine flexible Lenkmöglichkeit der Achsen aufweist. Die Rückstellkraft, die die Achsen nach Lenkvorgang in die Mittelstellung zurückbringt, wird durch eine Metalldrehfeder aufgebracht, von der der eine Schenkel fest mit dem Trittbrett verbunden ist, während der andere Schenkel auf die jeweilige Achse wirkt. Ein solcher Mechanismus ist jedoch konstruktiv relativ aufwändig und in seiner Wirkung schwergängig.

Ferner ist aus der US 2016/0107070 A1 ein Rollbrett der eingangs genannten Art bekannt. Bei diesem Rollbrett sind sowohl am vorderen Ende des Trittbretts als auch am hinteren Ende jeweils zwei Ausleger vorgesehen, die an ihren von dem Trittbrett abgewandten Enden über ein Basisteil miteinander verbunden sind. Das Basisteil trägt die jeweilige Laufrolle und ist mit einem Steuermechanismus für die jeweilige Laufrolle versehen. Eine Nabe im Sinne des Anmeldungsgegenstandes ist bei den Laufrollen nicht vorgesehen, sondern das an den Enden der Ausleger vorgesehene Basisteil greift außermittig in rund umlaufende Führungsrinnen ein, die am Umfang der Felge jeder Laufrolle ausgebildet sind. Insofern liegt eine außermittige Lagerung der Laufrollen vor, die nicht mit dem Anmeldungsgegenstand vergleichbar ist. Diese Lagerung ist relativ aufwendig und störungsanfällig.

Der Erfindung liegt daher die Aufgabe zugrunde, ein Rollbrett nach Art eines Skateboards zu schaffen, welches mit sehr einfachen Mitteln eine verbesserte Lenkbarkeit und einen problemloseren Betrieb ermöglicht.

Gemäß der Erfindung wird diese Aufgabe dadurch gelöst,
- dass am vorderen und hinteren Ende des Trittbretts je ein nach vorn bzw. hinten gerichteter Ausleger vorgesehen ist,
- dass an jedem Ausleger ein in Richtung zur Mittelachse des Trittbretts weisender Tragarm starr befestigt ist,
- dass an jedem Tragarm eine Nabe vorgesehen ist, die um eine um 40° bis 50°, vorzugsweise um etwa 45°, gegenüber der Ebene des Trittbretts in Fahrtrichtung geneigte Schwenkachse nach beiden Seiten verschwenkbar ist, und
- dass in bzw. auf jeder Nabe die Achse der jeweiligen einzigen Laufrolle drehbar gelagert ist, wobei sich das Schwenkgelenk im Inneren der jeweiligen Laufrolle befindet.

Durch die neue Lenkmechanik lässt sich das erfindungsgemäße Rollbrett, welches sich erheblich von bekannten Skateboards unterscheidet, sehr leicht durch Gewichtsverlagerung lenken, wobei sowohl die hintere Laufrolle als auch die vordere Laufrolle jeweils zu der betreffenden Seite einschwenkt, die durch die Gewichtsverlagerung der Bedienungsperson nach unten gedrückt wird. Ferner erlauben die beiden Laufrollen, die vor und hinter dem Trittbrett angeordnet sind und einen relativ großen Durchmesser aufweisen können, ein angenehmes Fahren, wobei selbst bei schlechten Fahrbahnen und auftretenden kleinen Hindernissen ein gutes Fahrverhalten gewährleistet ist.

Die im Wesentlichen starren Ausleger, die vor dem vorderen und hinter dem hinteren Ende des Trittbretts angebracht sind, sind zweckmäßig auf derselben Seite des Trittbretts angeordnet.

Ferner ist es möglich, den Winkel der Ausleger in vertikaler Ebene relativ zu der Ebene des Trittbretts einstellbar zu gestalten, sodass Einfluss auf die Höhe des Trittbretts über dem Erdboden sowie auf das Fahrverhalten des Rollbretts genommen werden kann.

Die jeweils am vorderen und hinteren Ende des Trittbretts vorgesehene Laufrolle kann nicht nur einen relativ großen Durchmesser aufweisen, sondern ist zweckmäßig auch relativ breit ausgebildet, und zwar etwa so breit wie das Trittbrett, sodass ein sicheres und komfortables Fahrverhalten ermöglicht wird. Dabei fungieren die äußeren Ränder der Laufrollen bei einer Gewichtsverlagerung als Hebel und lenken das Rollbrett in die gewünschte Richtung.

Die an jedem Tragarm vorgesehene Nabe, die zur Lagerung der jeweiligen Laufrolle dient, kann hohl ausgebildet sein.

Bei einem ersten Ausführungsbeispiel sind die Tragarme gabelförmig ausgebildet, wobei an den Gabelenden der Tragarme Aufnahmebohrungen vorgesehen sind, während an der Innenseite der hohlen Naben Zapfen ausgebildet sind, die in die Aufnahmebohrungen der Gabelenden eingreifen. Dabei sind die Achsen der Laufrollen auf den Naben gelagert. Alternativ können selbstverständlich als Äquivalent die Zapfen auch an den Gabelenden vorgesehen sein, während an der Innenseite der hohlen Naben Aufnahmebohrungen ausgebildet sind, in die die Zapfen der Gabelenden eingreifen.

Bei einem anderen Ausführungsbeispiel können die ebenfalls gabelförmig ausgebildeten Tragarme an den Gabelenden Aufnahmebohrungen aufweisen, während an der Außenseite der Naben Zapfen vorgesehen sind, die in die Aufnahmebohrungen der Gabelenden eingreifen. Dabei können die Achsen der Laufrollen in den Naben gelagert sein. Auch bei diesem Ausführungsbeispiel können die Zapfen und die Aufnahmebohrungen vertauscht werden.

Bei einem weiteren Ausführungsbeispiel können an der Außenseite der Achsen je ein um ca. 45° gegenüber der Trittbrettebene versetzter Lenkkopf vorgesehen sein, wobei die Lencköpfe schwenkbar mit dem Tragarm verbunden sind.

Bei einem weiteren Ausführungsbeispiel kann das Ende des Tragarms als Ring ausgebildet sein, der einen im Inneren der Nabe vorgesehenen Querstift umgreift.

Bei einem weiteren Ausführungsbeispiel der Erfindung kann an jedem Tragarm ein Wälzlager angelenkt sein, wobei der Innenring des Wälzlagers schwenkbar mit dem Tragarm verbunden ist und die feststehende Nabe bildet, während der Außenring des Wälzlagers als rotierende Achse der Laufrolle dient.

Bei dem zuletzt genannten Ausführungsbeispiel ist zweckmäßig an jedem Tragarm ein Querstift befestigt, der in radial gegenüberliegende Bohrungen des Innenrings des Wälzlagers schwenkbar eingreift.

Als Wälzlager werden vorzugsweise Kugellager verwendet.

Sämtliche Ausführungsformen des erfindungsgemäßen Rollbretts können am vorderen Ende des Trittbretts mit einem vertikalen, abnehmbaren Haltegriff versehen sein, durch den mehr Sicherheit und Komfort beim Fahren gewährleistet ist.

Im Inneren von mindestens einer der Laufrollen kann ein Motor angeordnet sein, dessen Ausgangswelle die Achse der Laufrolle antreibt. Der Motor kann dabei über eine Fernbedienung oder einen an dem Haltegriff vorgesehenen Regler betätigt werden.

Die Erfindung ist in der Zeichnung beispielhaft dargestellt und im nachstehenden im Einzelnen anhand der Zeichnung beschrieben. Es zeigen:
- Fig. 1:: in perspektivischer, schematischer Darstellung das erfindungsgemäße Rollbrett,
- Fig. 2:: in vergrößerter Darstellung eine perspektivische Darstellung des Rollbretts mit Schräglage des Trittbretts,
- Fig. 3 und 4:: ein erstes Ausführungsbeispiel für die schwenkbare Aufhängung der Nabe,
- Fig. 5:: das Ausführungsbeispiel gemäß Fig. 3 und 4 in schematischer Darstellung,
- Fig. 6:: in schematischer Darstellung ein zweites alternatives Ausführungsbeispiel für die schwenkbare Aufhängung der Nabe,
- Fig. 7 und 8:: ein drittes Ausführungsbeispiel für die schwenkbare Aufhängung der Nabe,
- Fig. 9 und 10:: ein viertes Ausführungsbeispiel für die schwenkbare Aufhängung der Nabe,
- Fig. 11 und 12:: ein fünftes Ausführungsbeispiel für die schwenkbare Aufhängung der Nabe,
- Fig. 13 und 14:: ein sechstes Ausführungsbeispiel mit einer schwenkbaren Aufhängung der Nabe in Form eines Kugellagers,
- Fig. 15:: ein Ausführungsbeispiel eines Motorantriebs
- Fig. 16:: für das Rollbrett und ein weiteres Ausführungsbeispiel für einen Motorantrieb.

Nach Fig. 1 und 2 der Zeichnung besteht das erfindungsgemäße Rollbrett aus einem länglichen Trittbrett 1 sowie vor und hinter dessen vorderen bzw. hinteren Ende angeordneten Laufrollen 2 und **3.**

Zur Halterung und Lagerung der Laufrollen 2 und 3 sind am vorderen und hinteren Ende je ein nach vorn bzw. hinten gerichteter, im wesentlichen starrer Ausleger 4 bzw. 5 angeordnet. An jedem der Ausleger 4 bzw. 5 ist ein in Richtung zur Mittelachse des Trittbretts 1 weisender Tragarm 6 bzw. 7 starr befestigt. In dem dargestellten Ausführungsbeispiel sind die Ausleger 4 und 5 auf derselben Seite des Trittbretts angeordnet.

An jedem der beiden Tragarme 6 bzw. 7 ist eine Nabe 8 vorgesehen, die um eine um etwa 45° gegenüber der Ebene des Trittbretts 1 in Fahrtrichtung geneigte Schwenkachse 19 nach beiden Seiten verschwenkbar ist, wie in Fig. 2 schematisch dargestellt. Die Nabe 8 ist dabei mit dem jeweiligen Tragarm 6 bzw. 7 über ein Schwenkgelenk 9 derart verbunden, dass sie in beiden Richtungen zu der Ebene des Trittbretts 1 um etwa 25° schwenkbar ist.

Wie weiterhin aus Fig. 1 zu erkennen ist, kann am vorderen Ende des Trittbretts ein etwa vertikaler, bis zur Bauchhöhe der auf dem Trittbrett 1 stehenden Person reichender Haltegriff 10 vorgesehen sein, der wahlweise an dem Trittbrett 1 befestigt oder entfernt werden kann. Durch die Anbringung des Haltegriffs 10 kann für die Bedienungsperson unter Umständen ein sichereres und komfortableres Fahren erzielt werden.

Wie aus Fig. 1 und 2 weiterhin hervorgeht, ist am vorderen und hinteren Ende des Trittbretts 1 nur jeweils eine einzige Laufrolle 2 bzw. 3 vorgesehen, die relativ breit ausgebildet ist und vorzugsweise etwa die Breite des Trittbretts 1 aufweist. Die Laufrollen 2 und 3 sind zweckmäßig zylindrisch ausgebildet, jedoch sind Abweichungen möglich, beispielsweise kann auch eine leicht ballige oder zu den Seitenrändern abgeflachte Form gewählt werden. Die Ausleger 4 und 5 sind im Wesentlichen starr an dem Trittbrett 1 befestigt, wobei eine leichte Schwenkbewegung allenfalls durch die Elastizität des Materials erzeugt werden kann. Es besteht aber die Möglichkeit, den Winkel der beiden Ausleger 4 und 5 in vertikaler Ebene relativ zu der Ebene des Trittbretts 1 einzustellen, sodass die Höhenlage des Trittbretts 1 relativ zu den Laufrollen 2 und 3 verändert werden kann.

Wie insbesondere aus Fig. 2 hervorgeht, kann durch eine seitliche Gewichtsverlagerung durch eine auf dem Trittbrett stehende Person in Richtung des Pfeiles 11 eine Lenkbewegung auf die Achsen der Laufrollen 2 und 3 übertragen werden. Neigt sich das Trittbrett nach links, wie in Fig. 2 dargestellt, so verschwenkt die vordere Laufrolle 2 ebenfalls nach links und die hintere Laufrolle 3 nach rechts, sodass das Rollbrett eine Linkskurve fährt.

In den folgenden Figuren sind verschiedene Ausführungsbeispiele für die Schwenkgelenke 9 zwischen den Tragarmen 6 bzw. 7 und der jeweiligen Nabe 8 veranschaulicht.

In Fig. 3 und 4 ist das vordere Ende des Trittbretts 1 dargestellt, an welchem der Ausleger 4 starr befestigt ist. Am freien Ende des Auslegers 4 ist ein gabelförmiger Tragarm 12 starr befestigt, an dessen Gabelenden 13 Aufnahmebohrungen 14 ausgebildet sind. Die beiden Gabelenden 13 des Tragarms 12 übergreifen eine hohle Nabe 15, an deren äußerem Umfang auf gegenüberliegenden Seiten Zapfen 16 ausgebildet sind, die in die Aufnahmebohrungen der Gabelenden 13 eingreifen. Die Achse 17 der Laufrolle 2 ist dabei im Inneren der hohlen Nabe 15 gelagert. Die Achse 17 ist über mehrere über den Umfang verteilt angeordnete Streben 18 mit der Laufrolle 2 verbunden.

Der starr an dem Ausleger 4 befestigte gabelförmige Tragarm 12 ist derart angeordnet, dass eine durch die Gabelenden 13 verlaufende Ebene etwa 45° zu der Horizontalen geneigt ist.

Wenn also das Trittbrett 1, wie in Fig. 2 dargestellt, nach links geneigt wird, so dreht sich die schwenkbar an den gabelförmigen Tragarm 12 angelenkte Nabe 15 ebenfalls etwas nach links und nimmt die Achse 17 und damit die Laufrolle 2 mit.

In Fig. 5 ist die Lenkmechanik des Ausführungsbeispiels gemäß Fig. 3 und 4 noch einmal schematisch dargestellt. Dabei ist deutlich zu erkennen, dass die in Richtung der Zapfen 16 verlaufende Schwenkachse 19 um etwa 45° zur Vertikalen bzw. Horizontalen geneigt ist.

Auf der rechten Seite der Fig. 5 ist eine schematische Ansicht des Innenbereichs des Schwenkgelenks in Richtung des Pfeils V dargestellt, wobei klar daraus hervorgeht, dass der gabelförmige Tragarm 12 die hohle Nabe 15 übergreift und die Nabe 15 über die durch die Aufnahmebohrungen 14 hindurchgehenden Zapfen 16 schwenkbar zwischen den Gabelenden 13 gelagert ist.

In Fig. 6 ist eine analoge Lenkmechanik zu dem Ausführungsbeispiel gemäß Fig. 5 dargestellt. Der Unterschied zu der Ausführung gemäß Fig. 5 besteht darin, dass die Gabelenden 13 in den Innenraum der hohlen Nabe 15 eingreifen und über die Zapfen 16 eine schwenkbare Verbindung zwischen dem gabelförmigen Tragarm 12 und der Nabe 15 schaffen.

Die Achse 17 der Laufrolle 2 ist in diesem Falle auf dem äußeren Umfang der Nabe 15 gelagert und ist über Streben 18 mit der Laufrolle 2 verbunden. Auf der rechten Seite der Fig. 6 ist eine Ansicht des mittleren Bereichs der Laufrolle 2 in Richtung des Pfeils VI dargestellt.

In Fig. 7 und 8 ist ein weiteres Ausführungsbeispiel des Schwenkgelenks der Rolle 2 dargestellt. Bei diesem Ausführungsbeispiel ist an der Außenseite der hohlen Nabe 15 ein Lenkkopf 20 vorgesehen, der um ca. 45° gegenüber der Trittbrettebene versetzt ist. Der Lenkkopf 20 ist über ein Gelenk 21 schwenkbar mit dem starr an dem Ausleger 4 angeordneten Tragarm 6 verbunden. Die Achse 17 der Laufrolle 2 ist innerhalb der hohl ausgebildeten Nabe 15 gelagert, wobei die Achse 17 über Streben 18 mit der Laufrolle 2 verbunden ist.

In Fig. 9 und 10 ist ein weiteres Ausführungsbeispiel des Schwenkgelenks bei der vorderen Laufrolle 2 dargestellt. Die Laufrolle 2 ist dabei an dem Ausleger 4 und dem Tragarm 6 gelagert. Der Tragarm 6 weist an seinem im Inneren der Laufrolle 2 befindlichen Ende einen Ring 22 auf, der einen quer durch die Nabe 15 verlaufenden Lagerstift 23 umgibt. Zwischen dem Ring 22 und dem Lagerstift 23 befindet sich eine Gleithülse 24.

Die Achse 17 der Laufrolle 2 ist drehbar auf der Nabe 15 gelagert und ist über Streben 18 mit der Laufrolle 2 verbunden. Der Lagerstift 23 ist etwa 45° zu der Ebene des Trittbretts 1 geneigt.

Fig. 11 und 12 zeigt ein weiteres Ausführungsbeispiel der Erfindung, welches vom Prinzip her dem Ausführungsbeispiel gemäß Fig. 9 und 10 sehr ähnlich ist.

Bei diesem Ausführungsbeispiel weist der an dem Ausleger 4 sitzende Tragarm 6 an seinem im Inneren der Laufrolle 2 befindlichen Ende einen fest mit diesem verbundenen Querstift 25 auf, der wiederum um ca. 45° gegenüber der Ebene des Trittbretts 1 geneigt ist. Dieser Querstift 25 dient als Schwenkachse für die Nabe 15. Die Schwenkbarkeit wird dadurch erzielt, dass der Querstift 25 in entsprechende Lagerbohrungen eingreift, die in der Innenwand der Nabe 15 vorgesehen sind.

Die Achse 17 der Laufrolle ist drehbar auf der Nabe 15 gelagert und über Streben 18 mit der Laufrolle 2 verbunden.

In Fig. 13 und 14 ist ein weiteres Ausführungsbeispiel der Erfindung dargestellt, und zwar wird in diesem Fall das Schwenkgelenk mit Hilfe eines Kugellagers 26 konstruiert, wobei das Kugellager 26 einen Außenring 27, einen Innenring 28 sowie zwischen den beiden Ringen eine Mehrzahl von Kugeln 29 aufweist.

Der Innenring 28 ist über einen Querstift 25 an den Tragarm 6 des Auslegers 4 angelenkt. Der Querstift 25 ist wiederum um ca. 45° gegenüber der Ebene des Trittbretts 1 geneigt und verbindet den Innenring 28 des Kugellagers 26 schwenkbar mit dem Tragarm 6.

Der Innenring 28 des Kugellagers 26 bildet in diesem Fall die feststehende Nabe, während der Außenring 27 als rotierende Achse der Laufrolle 2 dient. Der Außenring 27 ist dabei über Streben 18 mit der Laufrolle 2 verbunden.

In Fig. 15 und 16 sind zwei Ausführungsbeispiele für einen Antrieb der Laufrolle 2 bzw. 3 dargestellt. Bei dem in Fig. 15 dargestellten Ausführungsbeispiel ist als Antrieb ein batteriegetriebener Motor 30 vorgesehen, der über ein Befestigungsteil 31 fest mit dem Innenring 28 des Kugellagers 26 verbunden ist. Die Ausgangswelle 32 des Motors 30 setzt die Laufrolle 2 bzw. 3 über ein fest zwischen der Ausgangswelle 32 und der Laufrolle 2 bzw. 3 angeordnetes Verbindungselement 33 in Bewegung.

In Fig. 16 ist der Motor 30 über ein Verbindungselement 34 fest mit dem Innenring 28 des Kugellagers 26 verbunden. Auf der Ausgangswelle 32 des Motors 30 sitzt ein Ritzel 35, welches mit einem Innenzahnrad 36 kämmt. Das Innenzahnrad 36 ist dabei über Streben 18 starr mit der Laufrolle 2 bzw. 3 verbunden.

Die Betätigung des Motors erfolgt über eine in der Zeichnung nicht dargestellte Fernbedienung oder einen an dem Haltegriff 10 vorgesehenen Schalter.

Der Motorbetrieb ist nicht auf die in Fig. 15 und 16 dargestellte Ausführungsform mittels Kugellager 26 beschränkt. Der Motorbetrieb kann auch bei sämtlichen anderen oben beschriebenen Ausführungsformen eingesetzt werden, wobei der Motor 30 jeweils die entsprechend vorgesehene Achse der Laufrolle 2 bzw. 3 antreibt.

## Patentansprüche

1. Rollbrett mit einem länglichen Trittbrett (1), an dem vorderen und hinteren Ende des Trittbretts (1) vorgesehenen, im Wesentlichen starren Auslegern (4, 5) sowie an den Auslegern (4, 5) angeordneten, mit Laufrollen (2, 3) versehenen Achsen (17), die lenkbar an dem Trittbrett (1) befestigt sind, wobei durch seitliche Gewichtsverlagerung durch die auf dem Trittbrett (1) stehende Person eine Lenkbewegung auf die Achsen übertragbar ist,
**dadurch gekennzeichnet,**
- **dass** am vorderen und hinteren Ende des Trittbretts (1) je ein nach vorn bzw. hinten gerichteter Ausleger (4 bzw. 5) vorgesehen ist,
- **dass** an jedem Ausleger (4, 5) ein in Richtung zur Mittelachse des Trittbretts (1) weisender Tragarm (6, 7) starr befestigt ist,
- **dass** an jedem Tragarm (5, **6;** 12) eine Nabe (8; 15) vorgesehen ist, die um eine um 40° bis 50°, vorzugsweise um etwa 45°, gegenüber der Ebene des Trittbretts (1) in Fahrtrichtung geneigte Schwenkachse (19) nach beiden Seiten verschwenkbar ist, und
- **dass** in bzw. auf jeder Nabe (8; 15) die Achse (17) der jeweiligen einzigen Laufrolle (2; 3) drehbar gelagert ist, wobei sich das Schwenkgelenk (9) im Inneren der jeweiligen Laufrolle (2; 3) befindet.

2. Rollbrett nach Anspruch 1, **dadurch gekennzeichnet, dass** die im Wesentlichen starren Ausleger (4, 5) auf derselben Seite des Trittbretts (1) angeordnet sind.

3. Rollbrett nach einem der Ansprüche 1 oder 2, **dadurch gekennzeichnet, dass** der Winkel der Ausleger (4, 5) in vertikaler Ebene relativ zu der Ebene des Trittbretts (1) einstellbar ist.

4. Rollbrett nach einem der Ansprüche 1 bis 3, **dadurch gekennzeichnet, dass** die jeweils am vorderen und hinteren Ende des Trittbretts (1) vorgesehene Laufrolle (2; 3) etwa so breit wie das Trittbrett (1) ist.

5. Rollbrett nach einem der Ansprüche 1 bis 4, **dadurch gekennzeichnet, dass** die Naben (8; 15) hohl ausgebildet sind.

6. Rollbrett nach Anspruch 5,
**dadurch gekennzeichnet,**
- **dass** die Tragarme (6, 7) gabelförmig ausgebildet sind,
- **dass** an den Gabelenden (13) der Tragarme (6, 7; 12) Aufnahmebohrungen (14) vorgesehen sind,
- **dass** an der Innenseite der hohlen Naben (8: 15) Zapfen (16) ausgebildet sind, die in die Aufnahmebohrungen (14) der Gabelenden (13) eingreifen, und
- **dass** die Achsen (17) der Laufrollen (2, 3) auf den Naben (8; 15) gelagert sind.

7. Rollbrett nach einem der Ansprüche 1 bis 5,
**dadurch gekennzeichnet,**
- **dass** die Tragarme (6, 7; 12) gabelförmig ausgebildet sind,
- **dass** an den Gabelenden (13) der Tragarme (6, 7; 12) Aufnahmebohrungen (14) vorgesehen sind,
- **dass** an der Außenseite der Naben (8; 15) Zapfen (16) ausgebildet sind, die in die Aufnahmebohrungen (14) der Gabelenden (13) eingreifen, und
- **dass** die Achsen (17) der Laufrollen (2, 3) in den Naben (8; 15) gelagert sind.

8. Rollbrett nach einem der Ansprüche 1 bis 5,
**dadurch gekennzeichnet,**
- **dass** an der Außenseite der Achsen (17) je ein um ca. 45° gegenüber der Trittbrettebene versetzter Lenkkopf (20) vorgesehen ist, und
- **dass** die Lenkköpfe (20) schwenkbar mit dem Tragarm (6) verbunden sind.

9. Rollbrett nach einem der Ansprüche 1 bis 5, **dadurch gekennzeichnet, dass** das Ende des Tragarms (6, 7) als Ring (22) ausgebildet ist, der einen im Inneren der Nabe (15) vorgesehenen Querstift (23) umgreift.

10. Rollbrett nach einem der Ansprüche 1 bis 5, **dadurch gekennzeichnet, dass** an jedem Tragarm (6; 7) ein Wälzlager angelenkt ist, wobei der Innenring (28) des Wälzlagers schwenkbar mit dem Tragarm (6; 7) verbunden ist und die feststehende Nabe bildet, während der Außenring (27) des Wälzlagers als rotierende Achse der Laufrolle (2; 3) dient.

11. Rollbrett nach Anspruch 10, **dadurch gekennzeichnet, dass** an dem Tragarm (6) ein Querstift (25) befestigt ist, der in radial gegenüberliegende Bohrungen des Innenrings (28) des Wälzlagers schwenkbar eingreift.

12. Rollbrett nach Anspruch 10 oder 11, **dadurch gekennzeichnet, dass** als Wälzlager Kugellager (26) vorgesehen sind.

13. Rollbrett nach einem der Ansprüche 1 bis 12, **dadurch gekennzeichnet , dass** am vorderen Ende des Trittbretts (1) ein vertikaler Haltegriff (10) vorgesehen ist, der abnehmbar befestigt ist.

14. Rollbrett nach einem der Ansprüche 1 bis 13, **dadurch gekennzeichnet, dass** im Inneren der Laufrolle (2; 3) ein Motor (30) angeordnet ist, dessen Ausgangswelle (32) die Achse der Laufrolle (2; 3) antreibt.

15. Rollbrett nach Anspruch 14, **dadurch gekennzeichnet, dass** der Motor (30) über eine Fernbedienung oder einen an dem Haltegriff (10) vorgesehenen Regler betätigbar ist.

## Claims

1. Skateboard, comprising an elongate deck (1),
substantially rigid trucks (4, 5) provided at the front and rear ends of the deck, as well as axles disposed on the trucks (4, 5) and provided with wheels (2, 3), which axles are steerably fixed to the deck (1), wherein a steering movement can be transmitted to the axles by a person standing on the deck (1) by shifting her weight sideways,
**characterized in**
- **that** one forward-facing and one rearward-facing truck (4 and 5) are provided on the front and on the rear end of the deck (1), respectively;
- **that** a support arm (6, 7) pointing toward the central axis of the deck (1) is rigidly fixed to each truck (4, 5),
- **that** a hub (8; 15) is provided on each support arm (5, 6; 12), which can be pivoted to both sides around a pivot axis (19) inclined by 40° to 50°, preferably 45°, relative to the plane of the deck (1) in the direction of travel and
- **that** the axle (17) of each respective single wheel (2; 3) is rotatably supported in or on each hub (8; 15), wherein the swivel joint (9) is located in the interior of the respective wheel (2; 3).

2. Skateboard according to claim 1, **characterized in that** the substantially rigid trucks (4, 5) are arranged on the same side of the deck (1).

3. Skateboard according to any one of claims 1 or 2, **characterized in that** the angle of the truck (4, 5) is adjustable in the vertical plane relative to the plane of the deck (1).

4. Skateboard according to any one of claims 1 to 3, **characterized in that** the wheel (2; 3) provided at the front and rear ends of the deck (1) is about as wide as the deck (1).

5. Skateboard according to any one of claims 1 to 4, **characterized in that** the hubs (8; 15) are of hollow design.

6. Skateboard according to claim 5,
**characterized in**
- **that** the support arms (6, 7) are fork-shaped;
- **that** receiving bores (14) are provided at the fork ends of the support arms (6, 7; 12),
- **that** on the inside of the hollow hubs (8; 15) pins (16) are formed that engage into the receiving bores (14) of the fork ends and
- **that** the axles (17) of the wheels (2, 3) are supported on the hubs (8; 15).

7. Skateboard according to any one of claims 1 to 5, **characterized in**
- **that** the support arms (6, 7; 12) are designed in a fork-like manner;
- **that** receiving bores (14) are provided at the fork ends (13) of the support arms (6, 7; 12),
- **that** on the outside of the hubs (8; 15) pins (16) are formed that engage into the receiving bores (14) of the fork ends and
- **that** the axles (17) of the wheels (2, 3) are supported in the hubs (8; 15).

8. Skateboard according to any one of claims 1 to 5, **characterized in**
- **that** one steering head (20) each is provided on the outside of the axles (17) in a manner displaced by approximately 45° relative to the deck plane and
- **that** the steering heads (20) are pivotally connected to the support arm (6).

9. Skateboard according to any one of claims 1 to 5, **characterized in that** the end of the support arm (6, 7) is formed as a ring (22) that engages around a cross pin (23) arranged in the interior of the hub (15).

10. Skateboard according to any one of claims 1 to 5, **characterized in that** a roller bearing is articulated to each support arm (6; 7), wherein the inner ring (28) of the roller bearing is pivotally connected to the support arm (6; 7) and forms the fixed hub, whereas the outer ring (27) of the roller bearing serves as a rotating axle of the wheel (2; 3).

11. Skateboard according to claim 10, **characterized in that** a cross pin (25) is fixed to the support arm (6) which pivotally engages into radially opposite bores of the inner ring (28) of the roller bearing.

12. Skateboard according to claim 10 or 11, **characterized in that** a ball bearing (26) is provided as a roller bearing.

13. Skateboard according to any of claims 1 to 12, **characterized in that** a vertical grab handle (10), which is detachably fixed, is provided at the front end of the deck (1).

14. Skateboard according to any of claims 1 to 13, **characterized in that** a motor (30) is arranged in the interior of the wheel (2; 3) the output shaft (32) of which drives the axle of the wheel (2; 3).

15. Skateboard according to claim 14, **characterized in that** the motor (30) can be actuated via a remote control or a controller provided on the grab handle (10).

## Revendications

1. Planche à roulettes, comprenant un deck allongée (1), des trucks (4, 5) sensiblement rigides prévus aux extrémités avant et arrière du deck, ainsi que des essieux disposés sur les trucks (4, 5) et munis de roues (2, 3), lesquels essieux sont fixés de manière orientable au deck (1), dans laquelle un mouvement de direction peut être transmis aux essieux par une personne se tenant debout sur le deck (1) en déplaçant son poids latéralement, **caractérisée en ce**
- **qu'**un truck (4 et 5) orienté vers l'avant et vers l'arrière sont prévus respectivement à l'avant et à l'arrière du deck (1);
- **qu'**un bras de support (6, 7) pointant vers l'axe central du deck (1) est fixé de manière rigide à chaque truck (4, 5),
- **qu'**un moyeu (8; 15) est prévu sur chaque bras de support (5, 6; 12), qui peut pivoter des deux côtés autour d'un axe de pivotement (19) incliné de 40° à 50°, de préférence 45°, par rapport au plan de la plate-forme (1) dans le sens de la marche et
- **que** l'essieu (17) de chaque roue individuelle (2; 3) est supporté de manière rotative dans ou sur chaque moyeu (8; 15), le joint pivotant (9) étant situé à l'intérieur de la roue respective (2; 3).

2. Planche à roulettes selon la revendication 1, **caractérisée en ce que** les trucks (4, 5) sensiblement rigides sont disposés du même côté du deck (1).

3. Planche à roulettes selon l'une quelconque des revendications 1 ou 2, **caractérisée en ce que** l'angle du truck (4, 5) est réglable dans le plan vertical par rapport au plan du deck (1).

4. Planche à roulettes selon l'une quelconque des revendications 1 à 3, **caractérisée en ce que** la roue (2; 3) prévue aux extrémités avant et arrière du deck (1) est à peu près aussi large que le deck (1).

5. Planche à roulettes selon l'une quelconque des revendications 1 à 4, **caractérisée en ce que** les moyeux (8; 15) sont de forme creuse.

6. Planche à roulettes selon la revendication 5, **caractérisée en ce**
- **que** les bras de support (6, 7) sont en forme de fourche;
- **que** des alésages de réception (14) sont prévus aux extrémités en fourche des bras de support (6, 7; 12),
- **que** des goupilles (16) sont formées à l'intérieur des moyeux creux (8; 15) et s'engagent dans les alésages de réception (14) des extrémités en fourche et
- **que** les axes (17) des roues (2, 3) sont supportés sur les moyeux (8; 15).

7. Planche à roulettes selon l'une quelconque des revendications 1 à 5,
- **caractérisée en ce**
- **que** les bras de support (6, 7; 12) sont conçus de manière à former une fourche
- **que** des alésages de réception (14) sont prévus aux extrémités en fourche (13) des bras de support (6, 7; 12),
- **que** des goupilles (16) sont formées à l'extérieur des moyeux (8; 15) et s'engagent dans les alésages de réception (14) des extrémités en fourche, et
- **que** les essieux (17) des roues (2, 3) sont supportés dans les moyeux (8; 15).

8. Planche à roulettes selon l'une quelconque des revendications 1 à 5,
**caractérisé en ce**
- **qu'**une tête de direction (20) est prévue à l'extérieur de chacun des essieux (17) de manière décalée d'environ 45° par rapport au plan du deck et
- **que** les têtes de direction (20) sont reliées de manière pivotante au bras de support (6).

9. Planche à roulettes selon l'une quelconque des revendications 1 à 5, **caractérisée en ce que** l'extrémité du bras de support (6, 7) est formée comme un anneau (22) qui s'engage autour d'une goupille transversale (23) disposée à l'intérieur du moyeu (15).

10. Planche à roulettes selon l'une quelconque des revendications 1 à 5, **caractérisée en ce qu'**un palier à rouleaux est articulé à chaque bras de support (6; 7), dans laquelle la bague intérieure (28) du palier à rouleaux est reliée de manière pivotante au bras de support (6; 7) et forme le moyeu fixe, tandis que la bague extérieure (27) du palier à rouleaux sert d'axe de rotation de la roue (2; 3).

11. Planche à roulettes selon la revendication 10, **caractérisée en ce qu'**une goupille transversale (25) est fixée au bras de support (6) et s'engage de manière pivotante dans des alésages radialement opposés de la bague intérieure (28) du palier à rouleaux.

12. Planche à roulettes selon l'une quelconque des revendications 10 ou 11 **caractérisée en ce qu'**un palier à billes (26) est prévu comme palier à rouleaux.

13. Planche à roulettes selon l'une quelconque des revendications 1 à 12, **caractérisée en ce qu'**une poignée verticale (10), qui est fixée de manière amovible, est prévue à l'extrémité avant de la planche (1).

14. Planche à roulettes selon l'une quelconque des revendications 1 à 13, **caractérisée en ce qu'**un moteur (30) est disposé à l'intérieur de la roue (2; 3), dont l'arbre de sortie (32) entraîne l'essieu de la roue (2; 3).

15. Planche à roulettes selon la revendication 14, **caractérisée en ce que** le moteur (30) peut être actionné via une télécommande ou un contrôleur prévu sur la poignée (10).
